# EUROPÄISCHE PATENTSCHRIFT

(11) **EP 0 294 496 B1**
(45) Veröffentlichungstag und Bekanntmachung des Hinweises auf die Patenterteilung: **27.03.1991**
(21) Anmeldenummer: 87108244.2
(22) Anmeldetag: 06.06.1987
(51) Int. Cl.: B28C 9/04

(54) **Einrichtung zur Bereitung von Mörtel und Estrich**
Device for making mortar and floor cement
Dispositif pour la fabrication de mortier et de ciment de chape

(43) Veröffentlichungstag der Anmeldung: 14.12.1988
(73) Patentinhaber: atec Anlagentechnik GmbH & Co., D-8941 Lachen (DE)
(72) Erfinder: Lipfert, Kurt F., D-8942 Ottobeuren (DE)
(74) Vertreter: Hübner, Hans-Joachim, Dipl.-Ing.

(56) Entgegenhaltungen:
- FR-A- 1 265 790
- FR-A- 2 401 005
- GB-A- 615 353
- GB-A- 657 708
- GB-A- 2 158 728
- US-A- 1 819 756
- US-A- 3 617 031
- US-A- 3 891 193

## Beschreibung

Die Erfindung betrifft eine Einrichtung zur Bereitung von von Mörtel und Estrich, mit einem transportablen Mehrkammersilo für den Transport von Zuschlagstoffen und Bindemittel und Dosierung aus getrennten unterschiediich großen Kammern des Mehrkammersilos in einen Sammelbehälter, wobei jede Kammer eine bodenseitige Auslaßöffnung aufweist, an die sich zum Sammelbehälter führende Kanäle anschließen und der an die größere Kammer angeschlossene Kanal eine im wesentlichen liegend angeordnete, mit einem Vibrationsmotor versehene Vibrationsrinne aufweist.

Eine ähnliche Einrichtung ist aus der FR-A-2 401 005 bekannt. Allerdings sind hier die Kammern in separaten Silos ausgebildet und gehören nicht zu einer transportablen Einheit. Der Kanal unterhalb der großen Kammer besteht aus zwei hintereinander geschalteten Endlosförderbändern, die die Zuschlagstoffe in eine Vibrationsrinne fördern, wo die Fließhöhe des Materialstromes gemessen wird. Anschließend fließt der gemessene Materialstrom in einen Sammelbehälter, der gleichzeitig Mischbehälter ist. An die andere, Bindemittel enthaltene Kammer schließt sich eine Dosierförderschnecke an, die auf ein Endlosförderband entlädt, das den Bindemittelstrom ebenfalls in den Sammelbehälter leitet.

Die Zuschlagstoffe haben je nach Konsistenz und Feuchtegehalt ein sehr unterschiedliches Fließverhalten. Nasser Kiessand neigt zum Zusammenbacken, wodurch es oberhalb des Auslaßstutzens des Silos zu einer Brückenbildung kommen kann. Das Silo ist dann nicht mehr abgabebereit. Die Funktion der gesamten Einrichtung ist gestört, denn die anderen Fördereinrichtungen für die Mischkomponenten arbeiteten weiter, weswegen die Mischung unbrauchbar wird. Die den Endlosbändern nachgeschaltete Vibrationsrinne dient der Vergleichmäßigung des Materialstromes und der Messung der Schichthöhe, in deren Abhängigkeit später der Trockenmischung Wasser zugesetzt wird.

Aufgabe der Erfindung ist es, eine Einrichtung der gattungsgemäßen Art so auszubilden, daß der Austrag der Zuschlagstoffe aus der Silokammer auch bei schlechten Fließeigenschaften immer gewährleistet ist, sowohl eine Volumendosierung als auch eine Gewichtsdosierung der Mischkomponenten möglich ist, eine höhere Verschleißfestigkeit erreicht wird und schließlich eine einfachere und kostengünstigere Bauweise erzielt wird.

Diese Aufgabe wird mit einer Einrichtung der eingangs genannten Art erfindungsgemäß dadurch gelöst, daß die Vibrationsrinne am Silo schwingend gelagert ist und ein Auslaßstutzen des Silos in der Vibrationsrinne mündet, die Ihre Vibrationen über die Zuschlagstoffsäule im Auslaßstutzen in das Innere des Silos überträgt.

Aufgrund der erfindungsgemäßen Lagerung der Vibrationsrinne unmittelbar am Silo, erhält die Vibrationsrinne eine Doppelfunktion. Sie wirkt nicht nur als Dosierorgan, sondern beeinflußt auch das Fließverhalten der Zuschlagstoffe im Inneren des Silos. Dank der Übertragung der Vibrationen der Vibrationsrinne auf die Zuschlagstoffsäule und über diese auf den Zuschlagstoffvorrat im Silo wird nämlich jegliches Zusammenbacken auch extrem nasser Zuschlagstoffe verhindert, sodaß die gefürchtete Brückenbildung oberhalb des Aus laßstutzens sicher vermieden wird.

Ausgestaltungen der Erfindung bestehen darin, daß sich das untere Ende des Auslaßstutzens der größeren Kammer im Querschnitt nach unten erweitert und daß der Auslaßstutzen der größeren Kammer eine schräg nach vorn und unten geneigte Vorderwand hat und daß zwischen dem unteren Ende des Auslaßstutzens und den Wänden der Vibrationsrinne ein allseitiger Abstand eingehalten ist, wobei die Vorderkante des Auslaßstutzens eine die Schichthöhe in der Vibrationsrinne begrenzende Abstreiflippe bildet und daß eine Auslaßöffnung der Vibritionsrinne oberhalb eines deckseitigen Einlaßstutzens des Sammelbehälters angeordnet ist. Diese Ausbildung ermöglicht den Aufbau der Zuschlagstoffsäule, die unten von der Vibrationsrinne getragen wird und sich nach oben in die Silokammer hineinerstreckt. Die Vibrationsrinne überbrückt den Horizontalabstand der beiden Kammerauslässe, sodaß der Sammelbehälter nur eine Einlaßöffnung aufzuweisen braucht, durch die alle Mischkomponenten zugeführt werden. Dies ist insbesondere vorteilhaft, wenn der Sammelbehälter als Druckbehälter zur Förderung des Mörtels oder Estriches ausgebildet ist, weil dann die Einlaßöffnung luftdicht verschlossen werden muß und somit nur ein Verschluß benötigt wird. Der Auslaßstutzen der kleineren Kammer des Silos führt somit direkt in die Einlaßöffnung des Sammelbehälters. Vorzugsweise ragt dieser Auslaßstutzen in Förderrichtung der Rinne gesehen, im Abstand hinter dem Vorderende einer bodenseitigen Auslaßöffnung der Rinne in diese hinein oder durchsetzt diese.

Eine wichtige Weiterbildung ist dann noch darin zu sehen, daß die Vibrationsrinne einen allseitig geschlossenen Kanal bildet, mit Eintrittsöffnungen für die Auslaßstutzen beider Kammern und der bodenseitigen Auslaßöffnung, daß letztere von einem Auslaßstutzen umgeben ist, der durch ein flexibles Rohrstück oder einem Faltenbalg mit einem Einlaßstutzen des Sammelbehälters dicht verbunden ist, daß der Auslaßstutzen der kleineren Kammer mindestens im Mündungsbereich in der Vibrationsrinne flexibel ausgebildet und in dichter Anlage an der Vibrationsrinne gehalten ist, daß entweder ein sich zwischen beiden Seitenwänden der Vibrationsrinne erstreckendes Abdichtelement von einer Deckwand der Rinne nach unten ragt und oberhalb des Rinnenbodens endet oder der zwischen Auslaßstutzen der größeren Kammer und der Vibrationsrinne gebildete Spalt elastisch abgedichtet ist und daß eine deckwandseitige Luftauslaßöffnung vorgesehen ist, an die ein Luftfilter angeschlossen ist. Im Fall der Verwendung des vorgenannten Abdichtelementes liegt die Luftauslaßöffnung , in Förderrichttung derr Vibrationsrinne gesehen, hinter diesem Abdichtelement. Dank dieser Merkmale wird erreicht, daß beim Befüllen des Sammelbehälters mit Zement der entstehende Staub nicht nach außen dringen kann.

Ein weitere Ausgestaltung der Erfindung besteht darin, daß die Vibrationsrinne oder der in sie hineinragende Auslaßstutzen der größeren Kammer einen in vertikaler oder geneigter Richtung beweglichen Steuerschieber in Form einer von oben in die Vibrationsrinne bzw. den Auslaßstutzen hineinragenden, und sich wenigstens nahezu über deren bzw. dessen ganze Breite erstreckenden Platte aufweist, deren Abstand vom Rinnenboden einstellbar ist. Dieser Steuerschieber wird manuell betätigt, um die Ausgabemenge der Zuschlagstoffe ihrem jeweiligen Fließverhalten anzupassen.

Eine Wasserleitung mündet in Förderrichtung der Vibrationsrinne gesehen, hinter dem Vorderende der bodenseitigen Auslauföffnung der Vibrationsrinne. An den Auslaßstutzen der kleineren Kammer schließt sich ein die Vibrationsrinne durchsetzendes und unten herausragendes flexibles Rohr oder biegsamer Schlauch an. Der Auslaßstutzen der kleineren Kammer bzw. sein Verlängerungsrohr und die Wasserleitung münden vorzugsweise im Bereich vertikal oberhalb der Einlaßöffnung des Sammelbehälters.

Die Dosierung der Mischkomponenten kann volumenmäßig erfolgen, wobei die Fördermenge der Zuschlagstoffe durch die vom Vibrationsmotor erzwungene Fließgeschwindigkeit und die eingestellte Schichthöhe bestimmt wird, während die Zementzufuhr beispielsweise über ein Zellenrad geregelt wird. Die Wassermenge wird an einer Wasseruhr abgelesen. Für höhere Genauigkeitsansprüche ist gemäß einer Ausgestaltung vorgesehen, daß der Sammelbehälter als Wiegebehälter bewegbar aufgehängt und mit einer Wägeeinrichtung versehen ist und daß im Sammelbehälter ein motorich angetriebenes Mischwerkzeug angeordnet ist. Neben der dadurch sehr einfachen Gewichtsdosierung der Mischkomponenten wird eine sehr kompakte Bauweise erreicht.

Die neue Einrichtung kann kontinuierlich oder chargenweise betrieben werden.

Anhand der Zeichnung sei die Erfindung beispielsweise näher erleutert.

Es zeigt
- FIG. 1: eine Seitenansicht der neuen Einrichtung mit Zweikammersilo,
- FIG. 2: eine Vorderansicht der Einrichtung,
- FIG. 3: eine Draufsicht auf die Einrichtung,
- FIG. 4: eine Seitenansicht des wesentlichen Details der Einrichtung in größerem Maßstab,
- FIG. 5: eine stirnseitige Ansicht der Aufhängung einer Förderrinne und zwar von der linken Seite der FIG. 4 und
- FIG. 6: eine Draufsicht auf die Förderrinne.

Ein Silo 10 hat eine größere Kammer 12 und eine kleinere Kammer 14, die letztere durch eine gebogene Wand 16 in die größere Kammer integriert ist, sodaß das Silo 10, abgesehen von den beiden Kammer-Auslaßstutzen 18,20 eine kreiszylindrische Wandung hat. Der Auslaßstutzen 18 wird mittels eines Verschlußschiebers 22 für den Transport abgeschlossen. Für die Mörtel- oder Estrichbereitung bleibt er ständig geöffnet. Unterhalb des Verschlußschiebers 22 erweitert sich der Auslaßstutzen 18 und ragt in eine leicht abwärtsgeneigte geschlossene Rinne 24 hinein, die am gegenüberliegenden Ende eine bodenseitige Auslaßöffnung 26 hat, an welche sich ein Auslaßstutzen 28 anschließt, der über ein flexibles Rohrstück oder Faltenbalg 30 an den, ein Absperrorgan 32 aufweisenden Einlaßstutzen 34 eines Sammelbehälters 36 angeschlossen ist.

Die Rinne 24 ist mittels Schwingmetallblöcken 38 an Streben 40 schwingend aufgehängt, die am Silo 10 befestigt sind.An der Rinne 24 greift ein Vibrationsmotor 42 an, der insbesondere mittels Druckluft betrieben wird.

Die Deckwand der Rinne 24 hat am hinteren Rinnenende eine oberhalb der Auslaßöffnung 26 liegende Bohrung 44. Ein sich an den Auslaßstutzen 20 der kleineren Kammer 14 anschließender Schlauch durchsetzt Bohrung 44 und Auslaßöffnung 26 und hängt in den Faltenbalg 30 hinein. Die bodenseitige Öffnung 26 der Rinne 24 liegt unmittelbar am Rinnenende. Die Vorderkante 48 der Auslaßöffnung 26 ist geradlinig und erstreckt sich quer zur Längsrichtung der Rinne 24. An die Enden der Vorderkante 48 schließt sich eine kreisbogenförmige Kontur der Auslaßöffnung 26 an. Der Schlauch 46 für die Zementzufuhr befindet sich im Abstand von der Vorderkante 28 , über die die Zuschlagstoffe aus der Rinne 24 in den Sammelbehälter 36 gelangen. Unmittelbar vor dem Schlauch 46 befindet sich an der Deckwand der Rinne 24 ein Wassereinlaßstutzen 50.

Ein Abdichtelement 52 aus Gummi oder dergl. erstreckt sich zwischen den Seitenwänden der Rinne 24, ragt von der Deckwand der Rinne 24 nach unten und ist zur Vorderkante der schräg nach vorn und unten verlaufenden Vorderwand des Auslaßstutzens 18 geführt oder liegt einfach auf dem Zuschlagstoff-Bett auf. Vor diesem Abdichtelement 52 befindet sich in der Deckwand der Rinne 24 eine Öffnung, an die außenseitig ein Luftfilter 56 angeschlossen ist. In der Vorderwand 54 des Auslaßstutzens 18 ist ein Steuerschieber 58 schräg nach unten geneigt angeordnet, der manuell einstellbar ist, um die Auslaufmenge der Zuschlagstoffe einstellen zu können.

Wie sich aus FIG. 1 ergibt, ist der Sammelbehälter 36 um eine Querachse 60 schwenkbar oder schwingend gelagert und am anderen Ende über eine Wägeeinrichtung 62 am Silo 10 aufgehängt, wie bei 64 veranschaulicht ist. Im Sammelbehälter ist ein motorisch getriebenes Mischwerkzeug angeordnet. Der Sammelbehälter gehört hier zu einem separaten verfahrbaren Aggregat, das gleichzeitig Druckluft zur Abförderung des fertig gemischten Mörtels oder Estriches erzeugt. Alternativ könnte der Sammelbehälter 36 zum Silo gehören und um die Achse 60 pendelnd aufgehängt sein.

Die in der Silokammer 12 befindlichen Zuschlagstoffe bilden eine einheitliche Materialsäule, die sich auf dem Boden der Rinne 24 abstützt. Wird der Vibrationsmotor 42 gestartet, tritt eine Förderung der Zuschlagstoffe längs der Rinne 24 ein. Gleichzeitig werden die Vibrationen der Schüttgutsäule mitgeteilt, die dadurch locker gehalten wird, sodaß ein ständiger Zufluß gewährleistet ist. Die Zuschlagstoffe gelangen durch die Rinnenauslaßöffnung 26 in den Sammelbehälter 36. Die Wägeeinrichtung 62 stoppt den Vibrationsmotor 42 wenn die gewünschte Menge eingelaufen ist. Dann wird ein Verschlußorgan am Stutzen 20 geöffnet und je nach Rezeptur eine gewünschte Menge Zement zugeführt, die additiv verwogen wird. Der dabei entstehende Zementstaub kann dank der vollkommen geschlossenen Bauweise der Rinne 24 und des auf der Materialoberfläche in der Rinne 24 aufliegenden Abdichtelementes 52 nicht nach außen gelangen. Anschließend wird die passende Wassermenge hinzudosiert. Die Wägeeinrichtung 62 steuert bei laufender Mischeinrichtung die Schließbewegung des Absperrorgans 32, wonach die fertige Mischung abgabebereit ist.

Anstelle des über die ganze Breite der Rinne 24 reichenden Abdichtelementes 52 kann der vorhandene rechteckförmige Ringspalt zwischen dem unteren Ende des Auslaufstutzens 18 und den Rinnenwänden auch mittels Gummimanschetten abgedichtet werden.

## Patentansprüche

1. Einrichtung zur Bereitung von Mörtel und Estrich, mit einem transportablen Mehrkammersilo (10) für den Transport von Zuschlagstoffen und Bindemittel und Dosierung aus getrennten unterschiedlich großen Kammern (12, 14) des Mehrkammersilos (10) in einen Sammelbehälter (36), wobei jede Kammer eine bodenseitige AuslaßÖffnung aufweist, an die sich zum Sammelbehälter (36) führende Kanäle (24; 46) anschließen und der an die größere Kammer (12) angeschlossene Kanal (24) eine im wesentlichen liegend angeordnete, mit einem Vibrationsmotor (42) versehene Vibrationsrinne (24) aufweist, dadurch gekennzeichnet, daß die Vibrationsrinne (24) am Silo (10) schwingend gelagert ist und ein Auslaßstutzen der großeren Kammer (18) des Silos (10) in der Vibrationsrinne (24) mündet, die ihre Vibrationen über die Zuschlagstoffsäule in das Innere des Silos (10) überträgt.

2. Einrichtung nach Anspruch 1, dadurch gekennzeichnet, daß zwischen dem unteren Ende des Auslaßstutzens (18) und den Wänden der Vibrationsrinne (24) ein allseitiger Abstand eingehalten ist wobei die Vorderkante des Auslaßstutzens (18) eine die Schichthöhe in der Vibrationsrinne begrenzende Abstreiflippe bildet und daß eine Auslaßöffnung (26) der Vibrationsrinne (24) oberhalb eines deckseitigen Einlaßstutzens (34) des Sammelbehälters (36) angeordnet ist.

3. Einrichtung nach Anspruch 1 oder 2, dadurch gekennzeichnet, daß ein Auslaßstutzen (20) der kleineren Kammer (14) des Silos (10) zu einem bzw. dem Einlaßstutzen (34) des Sammelbehälters (36) führt.

4. Einrichtung nach Anspruch 3, dadurch gekennzeichnet, daß der Auslaßstutzen (20) der kleineren Kammer (14) des Silos (10) in Förderrichtung der Rinne (24) gesehen, im Abstand hinter der Vorderkante (48) einer bodenseitigen Auslaßöffnung (26) der Rinne (24) in diese hineinragt oder diese durchsetzt.

5. Einrichtung nach Anspruch 4, dadurch gekennzeichnet, daß die Rinne (24) einen allseitig geschlossenen Kanal bildet, mit Eintrittsöffnungen für die Auslaßstutzen (18, 20) der Kammern (12, 14) und der bodenseitigen Auslaßöffnungen (26), daß letztere von einem Auslaßstutzen (28) umgeben ist, der durch ein flexibles Rohrstück oder einen Faltenbalg (30) mit dem Einlaßstutzen (34) des Sammelbehälters (36) dicht verbunden ist, daß der Auslaßstutzen (20) der kleineren Kammer (14) mindestens im Mündungsbereich in die Rinne (24) flexibel ausgebildet und in dichter Anlage an der Rinne gehalten ist, daß entweder ein sich zwischen beiden Seitenwänden der Rinne erstreckendes Abdichtelement (52) von einer Deckwand der Rinne (24) nach unten ragt und oberhalb des Rinnenbodens endet oder der zwischen Auslaßstutzen (18) der größeren Kammer (12) und der Rinne gebildete Spalt elastisch abgedichtet ist, und daß eine in Förderrichtung der Rinne gesehen, hinter dieser Abdichtung liegende deckwandseitige Luftauslaßöffnung vorgesehen ist, an die ein Luftfilter (56) angeschlossen ist.

6. Einrichtung nach einem der Ansprüche 1 bis 5, dadurch gekennzeichnet, daß die Rinne (24) oder der in sie hineinragende Auslaßstutzen (18) der größeren Kammer (12) einen, in vertikaler oder geneigter Richtung beweglichen Steuerschieber (58) in Form einer von oben in die Rinne (24) bzw. den Auslaßstutzen (18) hineinragenden und sich wenigstens nahezu über deren bzw. dessen ganzer Breite erstreckenden Platte aufweist, deren Abstand vom Rinnenboden einstellbar ist.

7. Einrichtung nach einem der Ansprüche 1 bis 6, dadurch gekennzeichnet, daß eine Wasserleitung (50) in Förderrichtung der Rinne (24) gesehen, hinter der Vorderkante (48) der bodenseitigen Auslauföffnung (26) der Rinne (24) in diese mündet.

8. Einrichtung nach einem der Ansprüche 4 bis 7, dadurch gekennzeichnet, daß sich an den Auslaßstutzen (20) der kleineren Kammer (14) ein, die Rinne (24) durchsetzendes und unten herausragendes flexibles Rohr oder biegsamer Schlauch (46) anschließt.

9. Einrichtung nach Anspruch 2 und 7, dadurch gekennzeichnet, daß der Auslaßstutzen (20) der kleineren Kammer (14) bzw. ein Verlängerungsrohr (46) des Auslaßstutzens (20) und die Wasserleitung (50) im Bereich vertikal oberhalb des Einlaßstutzens (34) des Sammelbehälters (36) münden.

10. Einrichtung nach einem der Ansprüche 1 bis 9, dadurch gekennzeichnet, daß der Sammelbehälter (36) als Wiegebehälter bewegbar aufgehängt und mit einer Wägeeinrichtung (62) versehen ist, und daß im Sammelbehälter (36) ein motorisch angetriebenes Mischwerkzeug angeordnet ist.

11. Einrichtung nach einem der Ansprüche 1 bis 10, dadurch gekennzeichnet, daß sich das untere Ende des Auslaßstutzens (18) der größeren Kammer (12) im Querschnitt nach unten erweitert.

12. Einrichtung nach Anspruch 11, dadurch gekennzeichnet, daß der Auslaßstutzen (18) der größeren Kammer (12) eine schräg nach vorn und unten geneigte Vorderwand (54) hat.

## Claims

1. A device for the preparation of mortar and a composition floor, with a portable multichamber silo (10) for the transportation of aggregates and binding agents and metering from separate chambers (12, 14) of the multichamber silo (10) into a collecting receptacle (36), these chambers being of different size, each chamber having a base-side outlet opening which is connected to channels (24; 46) running to the collecting receptacle (36) and the channel (24) connected to the larger chamber (12) having a vibrating trough (24) which has a vibratory motor (42) and is arranged substantially horizontal, characterized in that the vibrating trough (24) is mounted on the silo (10) so as to be able to oscillate and an outlet connection-piece (18) of the larger chamber of the silo (10) issues in the vibrating trough (24) which transfers its vibrations to the interior of the silo (10) via the aggregate column.

2. A device in accordance with Claim 1, characterized in that a multidirectional clearance is maintained between the lower end of the outlet connection-piece (18) and the walls of the vibrating trough (24), the front edge of the outlet connection-piece (18) forming a stripping lip which limits the height of layer in the vibrating trough, and in that an outlet opening (26) in the vibrating trough (24) is arranged above a cover-side inlet-connection-piece (34) of the collecting receptacle (36).

3. A device in accordance with Claim 1 or 2, characterized in that an outlet connection-piece (20) of the smaller chamber (14) of the silo (10) leads to a/the inlet connection-piece (34) of the collecting receptacle (36).

4. A device in accordance with Claim 3, characterized in that the outlet connection-piece (20) of the smaller chamber (14) of the silo (10) extends into or penetrates through the trough (24) at a distance after the front edge (48) of a base-side outlet-opening (26) in the trough (24), viewed in the conveying direction of the trough (24).

5. A device in accordance with Claim 4, characterized in that the trough (24) forms a channel which is closed on all sides and has entry openings for the outlet connection-pieces (18, 20) of the chambers (12, 14) and the base-side outlet-openings (26), in that the latter is surrounded by an outlet connection-piece (28) which is connected in a sealed manner to the inlet connection-piece (34) of the collecting receptacle (36) by means of a flexible pipe length or a concertina-like section (30), in that the outlet connection-piece (20) of the smaller chamber (14) is maintained in sealed contact with the trough and is, at least in the area in which it issues into the trough (24), flexible in construction, in that either a sealing element (52) extending between both lateral walls of the trough (24) projects downwards from a cover wall of the trough (24) and ends above the trough base or the gap formed between the outlet connection-piece (18) of the larger chamber (12) and the trough is elastically sealed, and in that an air outlet opening is provided in the cover wall and, viewed in the conveying direction of the trough, lies after this seal, an air filter (56) being attached to this air outlet opening.

6. A device in accordance with any one of Claims 1 to 5, characterized in that the trough (24) or the larger-chamber outlet-connection-piece (18) projecting therein has a control slide valve (58) which is movable vertically or at an incline and is in the form of a plate which projects from above into the trough (24) or the outlet connection-piece (18) and at least extends over virtually the entire width thereof, the distance between the plate and the trough base being adjustable.

7. A device in accordance with any one of Claims 1 to 6, characterized in that a water conduit (50) issues into the trough (24) after the front edge (48) of the base-side outlet opening (26) of the latter, viewed in the conveying direction of the trough (24).

8. A device in accordance with any one of Claims 4 to 7, characterized in that a flexible pipe or pliable hose (46) which penetrates the trough (24) and projects downwards is connected to the outlet connection-piece (20) of the smaller chamber (14).

9. A device in accordance with Claim 2 and 7, characterized in that the outlet connection-piece (20) of the smaller chamber or an extension pipe (46) of the outlet connection-piece and the water conduit (50) issue in the area vertically above the inlet connection-piece (34) of the collecting receptacle (36).

10. A device in accordance with any one Of Claims 1 to 9, characterized in that the collecting receptacle (36) is movably suspended as a weighing receptacle and has a weighing device (62), and in that motor-driven mixing tool is arranged in the collecting receptacle (36).

11. A device in accordance with any one of Claims 1 to 10, characterized in that the lower end of the outlet connection-piece (18) of the larger chamber (12) widens in cross-section in the downward direction.

12. A device in accordance with Claim 11, characterized in that the outlet connection-piece (18) of the larger chamber (12) has a front wall (54) which inclines forwards and downwards at a slant.

## Revendications

1. Dispositif pour la fabrication de mortier et de ciment de chape, avec un silo multichambre transportable (10) pour le transport d'agrégats et de liant et le dosage à partir de chambres (12, 14) séparées de grandeur différente du silo multichambre (10) vers un réservoir collecteur (36), chaque chambre présentant un orifice de sortie du côté inférieur, auxquels sont raccordés des canaux (24; 46) conduisant au réservoir collecteur (36), et le canal (24) raccordé à la grande chambre (12) présentant une goulotte de vibration (24) sensiblement horizontale pourvue d'un moteur de vibration (42), caractérisé en ce que la goulotte de vibration (24) est montée, de manière oscillante, sur le silo (10) et qu'une tubulure de sortie (18) de la grande chambre du silo (10) aboutit dans la goulotte de vibration (24) qui transmet ses vibrations, par la colonne d'agrégats, à l'intérieur du silo (10).

2. Dispositif suivant la revendication 1, caractérisé en ce qu'il est maintenu une distance, de tous côtés, entre l'extrémité inférieure de la tubulure de sortie (18) et les parois de la goulotte de vibration (24), le bord avant de la tubulure de sortie (18) formant une lèvre d'égalisation limitant la hauteur de couche dans la goulotte de vibration et qu'un orifice de sortie (26) de la goulotte de vibration (24) est disposé au-dessus d'une tubulure d'entrée (34) du côté haut du réservoir collecteur (36).

3. Dispositif suivant la revendication 1 ou 2, caractérisé en ce qu'une tubulure de sortie (20) de la petite chambre (14) du silo (10) conduit à une ou la tubulure d'entrée (34) du réservoir collecteur (36).

4. Dispositif suivant la revendication 3, caractérisé en ce que la tubulure de sortie (20) de la petite chambre (14) du silo (10), vue dans le sens de transport de la goulotte (24), pénètre à une distance derrière l'extrémité avant (48) d'un orifice de sortie (26) du côté inférieur de la goulotte (24), dans celle-ci ou la traverse.

5. Dispositif suivant la revendication 4, caractérisé en ce que la goulotte (24) forme un canal fermé de tous les côtés, avec orifices d'entrée pour les tubulures de sortie (18, 20) des chambres (12, 14) et l'orifice de sortie (26) du côté inférieur, que ce dernier est entouré d'une tubulure de sortie (28) reliée, par un tuyau flexible ou par un soufflet (30), de manière étanche à une tubulure d'entrée (34) du réservoir collecteur (36), que la tubulure de sortie (20) de la petite chambre (14) se présente flexible, du moins à l'endroit d'aboutissement dans la goulotte (24), et est maintenue en applique, de manière étanche, contre la goulotte, que soit un élément d'étanchéité (52), s'étendant entre les deux parois latérales de la goulotte, s'étend d'une paroi supérieure de la goulotte (24) vers le bas et se termine au-dessus du fond de la goulotte, soit l'ouverture formée entre la tubulure de sortie (18) de la grande chambre (12) et la goulotte est obturée de manière élastique et qu'il est prévu, vu dans le sens de transport de la goulotte, un orifice de purge d'air du côté de la paroi supérieure, situé derrière ce joint d'étanchéité, auquel est raccordé un filtre à air (56).

6. Dispositif suivant l'une des revendications 1 à 5, caractérisé en ce que la goulotte (24) ou la tubulure de sortie (18) de la grande chambre (12), qui s'étend jusque dans cette goulotte, présente un registre de commande (58), pouvant se déplacer en sens vertical ou incliné, sous forme d'une plaque pénétrant, du haut, dans la goulotte (24) ou dans la tubulure de sortie (18) et s'étendant au moins sur pratiquement toute la largeur de celle-ci et dont la distance par rapport au fond de la goulotte est réglable.

7. Dispositif suivant l'une des revendications 1 à 6, caractérisé en ce qu'une conduite d'eau (50) aboutit, vue dans le sens de transport de la goulotte (24), derrière le bord avant (48) de l'orifice de sortie (26) du côté inférieur de la goulotte (24).

8. Dispositif suivant l'une des revendications 4 à 7, caractérisé en ce qu'à la tubulure de sortie (20) de la petite chambre (14) est raccordé un tube flexible ou un tuyau souple (46) traversant la goulotte (24) et ressortant vers le bas.

9. Dispositif suivant la revendication 2 et 7, caractérisé en ce que la tubulure de sortie (20) de la petite chambre (14) ou un tuyau de prolongation (46) de la tubulure de sortie (20) et la conduite d'eau (50) aboutissent dans la zone verticalement au-dessus de la tubulure d'entrée (34) du réservoir collecteur (36).

10. Dispositif suivant l'une des revendications 1 à 9, caractérisé en ce que le réservoir collecteur (36) est suspendu de manière mobile, sous forme de réservoir de pesage, et muni d'un dispositif de pesage (62) et qu'il est disposé, dans le réservoir collecteur (36), un dispositif de mélange entraîné par moteur.

11. Dispositif suivant l'une des revendications 1 à 10, caractérisé en ce que l'extrémité inférieure de la tubulure de sortie (18) de la grande chambre (12) s'évase, en section, vers le bas.

12. Dispositif suivant la revendication 11, caractérisé en ce que la tubulure de sortie (18) de la grande chambre (12) présente une paroi avant (54) inclinée obliquement vers l'avant et le bas.
